# EUROPÄISCHE PATENTSCHRIFT

(11) **EP 2 708 432 B1**
(45) Veröffentlichungstag und Bekanntmachung des Hinweises auf die Patenterteilung: **15.07.2015**
(21) Anmeldenummer: 12186909.3
(22) Anmeldetag: 01.10.2012
(51) Int. Cl.: B61B 1/02

(54) **Anordnung und Verfahren zur Steuerung von Bahnsteigtüren**
Assembly and method for controlling railway platform doors
Agencement et procédé destinés à commander des portes de quai

(30) Priorität: 18.09.2012 EP 12184901
(43) Veröffentlichungstag der Anmeldung: 19.03.2014
(73) Patentinhaber: Pintsch Bamag Antriebs- und Verkehrstechnik GmbH, 46537 Dinslaken (DE)
(72) Erfinder: Radczimanowski, Günter, 45569 Hünxe (DE)
(74) Vertreter: CBDL Patentanwälte

(56) Entgegenhaltungen:
- DE-A1-102008 035 615
- DE-U1- 20 020 009
- US-A- 4 551 944

## Beschreibung

Die Erfindung betrifft eine Anordnung und ein Verfahren zur Steuerung von Bahnsteigtüren eines Bahnsteigs, entsprechend den Merkmalen des Oberbegriffes des unabhängigen Anspruchs 1, sowie ein entsprechendes Verfahren und die Verwendung einer derartigen Anordnung, gemäss den Merkmalen der unabhängigen Ansprüche 6 und 14.

### HINTERGRUND DER ERFINDUNG

Seit einigen Jahren werden die Gleisbereiche in Bahnhöfen immer häufiger durch in der Regel verglaste Wände mit sogenannten Bahnsteigtüren von den Bahnsteigen getrennt. Dies erhöht nicht nur die Sicherheit für Reisende, sondern erlaubt auch eine energetisch günstigere Klimatisierung der Bahnhöfe.

Zur möglichst synchronen Steuerung des Öffnens und Schließens von Bahnsteig- und Zugtüren sind verschiedene Verfahren und Anordnungen bekannt. Die gattungsgemässe DE 10 2004 045 558 beschreibt ein Verfahren zur Steuerung von Türen eines Schienenfahrzeugs und der korrespondierenden Türen einer Bahnsteigwand, wobei die Türverfügbarkeit (das Vorhandensein und die Funktionstüchtigkeit einer Tür) des Fahrzeugs und der Bahnsteigwand vor dem Halt am nächsten Bahnhof über einen funkgestützten Übertragungskanal zwischen Fahrzeug und Bahnsteig übertragen, aufbereitet und dann einem Fahrgast-Informationssystem im Fahrzeug bzw. am Bahnsteig übermittelt wird. Am Bahnsteig soll dann eine Kommunikation zwischen korrespondierenden Türen jeweils von Tür zu Tür über Infrarot-Schnittstellen erfolgen.

In der ebenfalls gattungsgemässen GB 2 436 152 wird eine Vorrichtung zum Steuern von Türen eines Schienenfahrzeugs und einer Bahnsteigwand beschrieben, wobei jeder Tür des Fahrzeugs und jeder Tür der Bahnsteigwand jeweils ein eigener Transceiver zugeordnet ist. Die Kommunikation zwischen einer Tür des Fahrzeugs und einer Tür der Bahnsteigwand erfolgt auf direktem Weg über den jeweiligen Transceiver, wobei die Steuerbefehle der Türen fahrzeugseitig erfolgen.

Aus der benfalls gattungsgemässen WO 2011/069503 A1 sind ein Verfahren und ein System zur synchronen Steuerung von Bahnsteigtüren und Zugtüren bekannt, das sich in der Praxis besonders bewährt hat. Dabei wird nach Halt eines Zuges eine Kommunikationsverbindung zwischen einer zugseitigen Türsteuereinheit und einer bahnsteigseitigen Türsteuereinheit aufgebaut, über die dann das synchrone Öffnen und Schließen der Zugtüren und der Bahnsteigtüren zwischen den Steuereinheiten abgestimmt wird, wobei vorteilhaft Paare aus einander gegenüberliegenden Zug- und Bahnsteigtüren gebildet werden, wobei jedes Paar aus Zugtür und Bahnsteigtür unabhängig von anderen Paaren gesteuert werden kann. Dies erlaubt es beispielsweise, bei Vorliegen einer Störung einer Zugtür die Zugtür und die entsprechende Bahnsteigtür geschlossen zu lassen, während andere Türen geöffnet werden. Auch ist es dadurch möglich, einen türpaarspezifischen Einklemmschutz zu realisieren, so daß, falls beim Schließen der Türen ein Einklemmen detektiert wird, nur das entsprechende Paar aus Zug- und Bahnsteigtür geöffnet werden muß, während die anderen Paare schließen können. Bahnsteigwandsysteme werden in der Regel an stark frequentierten Bahnsteigen eingesetzt, an denen Züge oft im Minutentakt halten. Eine wodurch auch immer bedingte Störung in der Steuerung des Öffnens und Schließens der Bahnsteigtüren kann daher den Fahrplan und die Abläufe in dem jeweiligen Schienennetz empfindlich stören. Es besteht deshalb der Wunsch, unabhängig von einer Kommunikationsverbindung zwischen Zugtürsteuerung und Bahnsteigtürsteuerung zuverlässig das Öffnen und Schließen der Bahnsteigtüren zu steuern.

### OFFENBARUNG DER ERFINDUNG

Der Erfindung liegt die Aufgabe zugrunde, eine Anordnung und ein Verfahren zum Steuern des Öffnens und Schließens von Bahnsteigtüren anzugeben, die es ermöglichen, unabhängig von einer Kommunikationsverbindung zwischen Zugtürsteuerung und Bahnsteigtürsteuerung die Bahnsteigtüren im wesentlichen synchron mit den Zugtüren zu öffnen und zu schließen.

Die Aufgabe wird gelöst von einer Anordnung mit den Merkmalen des Anspruchs 1 bzw. einem Verfahren mit den Merkmalen des Anspruchs 6. Der unabhängige Anspruch 14 betrifft die Verwendung einer Anordnung mit verschiedenen Sensoren zur Realisierung eines Backup-Systems zum Steuern des Öffnens und Schließens von Bahnsteigtüren. Die Unteransprüche betreffen vorteilhafte Ausgestaltungen und Durchführungsformen.

Die Erfindung ermöglicht es, durch eine zuverlässige Detektion des Öffnens und Schließens der Zugtüren die Bahnsteigtüren unabhängig von einer Kommunikationsverbindung zu einer die Zugtüren steuernden Steuereinheit zu steuern und im wesentlichen synchron zu den Zugtüren zu bewegen. Dabei kann die die Zugtüren steuernde Steuereinheit zugseitig vorgesehen oder aber in Form einer übergeordneten Steuerung realisiert sein, die einen vollautomatischen Zugbetrieb ohne Fahrzeugführer ermöglicht.

Die Erfindung erlaubt es vorteilhaft auch, existierende Türsteuerungen, bei denen eine Kommunikationsverbindung zwischen einer Zugtür- und einer Bahnsteigtürsteuerung aufgebaut wird, mit einem Backup-System nachzurüsten, das bei Auftreten einer Störung in der Kommunikationsverbindung eingreift und die Bahnsteigtüren quasi synchron mit den Zugtüren öffnet und schließt, so daß die Reisenden die Störung in der Kommunikationsverbindung nicht bemerken und insbesondere keine Verzögerung im Zuglauf entsteht.

Weitere Einzelheiten und Vorteile der Erfindung ergeben sich aus der nachfolgenden, rein beispielhaften und nicht-beschränkenden Beschreibung von bevorzugten Aus- und Durchführungsformen.

### BESCHREIBUNG BEVORZUGTER AUSFÜHRUNGSFORMEN

Die erfindungsgemäße Anordnung umfaßt eine bahnsteigseitige Türsteuereinheit zum Steuern des Öffnens und Schließens der Bahnsteigtüren eines mit einer Bahnsteigwand zur Trennung von Bahnsteig und Gleisbereich versehenen Bahnsteigs.

Die Anordnung kann als Backup-System ausgelegt sein, das die Steuerung nur dann übernimmt, wenn es zu einer Störung in der die Synchronisation des Öffnens und Schließens der Zug- und Bahnsteigtüren erlaubenden Kommunikation zwischen Bahnsteig und Zug bzw. zwischen Bahnsteig und einer übergeordneten Steuerung kommt. Eine solche übergeordnete Steuerung kann eine Steuerung sein, die den Zugbetrieb vollautomatisch steuert und einen Betrieb ohne Fahrzeugführer ermöglicht. Eine solche Steuerung könnte auch den Betrieb der Bahnsteigtüren steuern. Während eine Kommunikationsverbindung einer solchen Steuerung zu einem Fahrzeug ohne Fahrzeugführer für den sicheren Zugbetrieb notwendig ist, kann die Verbindung zu den Bahnsteigtüren gestört sein, da es die erfindungsgemäße Anordnung erlaubt, die Bahnsteigtüren unabhängig von einer Kommunikation mit dem Zug oder mit einer übergeordneten Steuerung in Abhängigkeit von dem Öffnen und Schließen der Zugtüren dadurch zu steuern, daß das Öffnen und Schließen der Zugtüren beobachtet wird und die Bahnsteigtüren dieser Bewegung folgen.

Zum Aufbau einer oben genannten Kommunikationsverbindung können beispielsweise zugseitig und bahnsteigseitig jeweils eine Funk-Sende-Empfangseinheit vorgesehen sein, die im Niederfrequenzbereich zwischen etwa 50 und 200 kHz arbeiten. Damit läßt sich dann, wie in der WO 2011/069503 A1 beschrieben, eine Kommunikationsverbindung zwischen der zugseitigen Steuereinheit und der bahnsteigseitigen Steuereinheit aufbauen, über die das Öffnen und Schließen der Zug- und Bahnsteigtüren synchronisiert werden kann. Dabei ist die Zugtürsteuerung üblicherweise das "Mastersystem", das vorgibt, wann Türen geöffnet und geschlossen werden sollen, und dem das bahnsteigseitige Türsteuerungssystem folgt.

Der oben genannte Frequenzbereich hat den Vorteil, daß eine damit aufgebaute Verbindung von Funksignalen von Mobiltelefonen, WLAN-Netzen oder Bluetooth-Verbindungen praktisch nicht gestört wird. Zudem können entsprechende Sende-Empfangseinheiten leicht so ausgelegt werden, daß die für einen guten Empfang benötigte Signalstärke vorteilhaft relativ schnell abnimmt, nämlich innerhalb eines Ausbreitungsbereichs von etwa 60 - 80 cm, so daß anhand der Stärke einer damit aufgebauten Kommunikationsverbindung auch ermittelt werden kann, wie groß der Versatz zwischen der bahnsteigseitigen und der zugseitigen Sende-Empfangseinheit ist, woraus wiederum auf das korrekte Halten des Zuges geschlossen werden kann.

Dabei wird unter dem Begriff "korrektes Halten" hier in der üblichen Weise verstanden, daß der Zug an einer Position hält, in der die Zugtüren den Bahnsteigtüren so gegenüberliegen, daß bei geöffneten Zug- und Bahnsteigtüren ein Übergang der Passagiere vom Zug auf den Bahnsteig bzw. vom Bahnsteig in den Zug möglich ist. Da die Bahnsteigtüren in der Regel etwas breiter ausgebildet sind als die Zugtüren, kann der Zug innerhalb einer gewissen Toleranzlänge halten.

Erfindungsgemäß sind ferner Mittel zum Erfassen des korrekten Haltens eines Zuges an dem Bahnsteig vorgesehen, die unabhängig von einer Kommunikationsverbindung zwischen Zug und Bahnsteig arbeiten können. Diese Mittel können z.B. mehrere Lichtschranken im Bereich des vorderen oder hinteren Zugendes oder im Bereich der Räder, die das Vorhandensein eines Zuges in einem bestimmten Bereich detektieren können, bahnsteigseitige RFID-Chip-Leseeinheiten, die RFID-Chips an einem Zug auslesen können, wenn der Zug in einem bestimmten Bereich hält, und/oder eine Bildaufnahme- und Bildauswerteeinheit umfassen, die ein Bild des Gleisbereichs erfassen und auswerten kann. Besonders bevorzugt werden sogenannte Rad- oder auch Achsensensoren verwendet, die an den Schienen montiert werden und erfassen, ob sich ein Rad bzw. eine Achse eines Schienenfahrzeugs an einer bestimmten Stelle befindet. Sind die Fahrzeuge mit Gummirädern ausgestattet, wie z.B. manche Monorail-Systeme, kann die Zugposition auch mittels Induktionsschleifen ermittelt werden.

Bei der derzeit bevorzugten Ausführungsform sind zur Erfassung des korrekten Haltens eines Zuges an dem Bahnsteig drei Radsensoren, einer im Bereich des Zuganfangs, einer im Bereich der Zugmitte und einer im Bereich des Zugendes vorgesehen. Dies erlaubt es, Fehlermeldungen zu generieren, wenn die Sensoren voneinander abweichende Meldungen erzeugen. Da ein gleichzeitiger Ausfall zweier Sensoren unwahrscheinlich ist, kann so vorgegangen werden, daß, wenn zwei Sensoren das korrekte Halten eines Zuges bestätigen, der dritte Sensor aber keinen Zug detektiert, das korrekte Halten eines Zuges angenommen und in der nachfolgend noch dargelegten Weise die Bahnsteigtüren geöffnet und geschlossen werden. Gleichzeitig kann eine Fehlermeldung generiert werden, die den Ausfall eines Sensors anzeigt, so daß dieser ausgetauscht werden kann.

Wenn mit der erfindungsgemäßen Anordnung ein o.g. Backup-System aufgebaut werden soll, so umfaßt die Anordnung ferner Mittel zum Erkennen einer Störung in der Datenkommunikation zwischen der bahnsteigseitigen Steuereinheit und einer die Zugtüren steuernden Steuereinheit. Diese Mittel sind vorzugsweise computerimplementiert und können je nach Ausgestaltung der Mittel zum Aufbau einer Datenkommunikation zwischen den Türsteuereinheiten in unterschiedlicher, dem jeweiligen Einsatzfall optimal angepaßter Weise ausgebildet sein. Sie können beispielsweise in Form eines Softwaremoduls realisiert sein, das ein von den Mitteln zum Erfassen des Öffnens und Schließens der Zugtüren geliefertes Signal mit dem der bahnsteigseitigen Türsteuereinheit über die Kommunikationsverbindung gemeldeten Zustand der Zugtüren vergleicht. Da, wie nachfolgend noch dargelegt, die Mittel zum Erfassen des Öffnens und Schließens von Zugtüren redundant ausgelegt sind, kann, wenn bei dem Vergleich ein Abweichen zwischen den über die Kommunikationsverbindung gemeldeten Türzuständen und den tatsächlich erfaßten Türzuständen festgestellt wird, auf eine Störung in der Kommunikationsverbindung geschlossen werden. Unter dem Begriff "Störung" wird hier natürlich auch der Fall verstanden, in dem gar keine Kommunikationsverbindung zwischen der bahnsteigseitigen Türsteuereinheit und einer die Zugtüren steuernden Steuereinheit aufgebaut werden kann.

Ist der Aufbau einer Kommunikationsverbindung vorgesehen, so sieht die erfindungsgemäße Anordnung vor, daß die bahnsteigseitige Türsteuereinheit, die bei intakter Kommunikationsverbindung üblicherweise die von der die Zugtüren steuernden Steuereinheit ausgelösten Befehle zum Öffnen und Schließen der Türen an die Bahnsteigtüren weitergibt, so ausgebildet ist, daß sie das Öffnen und Schließen der Bahnsteigtüren im Falle der Störung der Kommunikationsverbindung unabhängig von der Kommunikationsverbindung steuern kann. Natürlich erlaubt die erfindungsgemäße Anordnung auch in denjenigen Fällen eine Steuerung der Bahnsteigtüren, in denen der Aufbau der genannten Kommunikationsverbindung zwischen einer die Zugtüren steuernden Steuereinheit und einer die Bahnsteigtüren steuernden Steuereinheit überhaupt nicht vorgesehen ist.

Die erfindungsgemäße Anordnung umfaßt ferner wenigstens einen im Bereich einer Bahnsteigtür befestigten Laserscanner, der zum Gleis gewandt ist und einen bestimmten Raumbereich abtastet, um nach Einfahrt eines Zuges das Öffnen und Schließen der Zugtüren zu detektieren. Einfache Laserentfernungsmesser, die nur punktuell den Abstand zwischen Bahnsteig und Zugtür überwachen, sind dazu wenig geeignet, da sie das Detektieren des Öffnens und Schließens nicht mit der notwendigen Sicherheit erlauben. Laserscanner können dagegen einen bestimmten Flächen- oder Winkelbereich, z.B. einen Winkelbereich von 90 ° in einer von einem über einer Bahnsteigtür befestigten Laserscanner schräg nach unten gerichteten Meßebene abtasten und den Abstand zwischen dem jeweiligen Laserscanner und einem davor befindlichen Objekt messen. Diese Daten können dann an eine elektronische Auswerteeinheit übertragen werden.

Die Meßebene kann z.B. so gerichtet sein, daß ein Laserscanner dann, wenn sich kein Fahrzeug im Bahnsteig befindet, den Gleisboden erfaßt. Bei einem einfahrenden Zug detektiert der Laserscanner dann die Oberfläche des Zuges mit geschlossenen Türen. Hat der Zug so gehalten, daß die Zug- und Bahnsteigtüren zueinander ausgerichtet sind, detektiert der Laserscanner ein Öffnen und Schließen der Zugtüren über zumindest einen Teil der Zugtüröffnungsbreite. Der Laserscanner tastet kontinuierlich den vor ihm liegenden Raum ab, so daß Änderungen in der Stellung der Zugtüren erkannt und die Bewegungen der Zugtüren entsprechend gesteuert werden können. Zugtürmodellabhängig kann vorgesehen sein, daß die Laserscanner die durch die Zugtüren freigegebene Öffnung abtasten oder, wenn die Zugtüren beim Öffnen und Schließen außen am Zug entlanglaufen, den Bereich der Zugaußenwand abtasten, den die Zugtüren beim Öffnen und Schließen überstreichen.

Bei einer bevorzugten Ausführungsform umfaßt die Anordnung Mittel zum Ausgeben eines Wartesignals für den Zug, die von der bahnsteigseitigen Türsteuereinheit gesteuert werden. Eine solche Ausgestaltung erlaubt es vorteilhaft, ein Abfahren des Zuges in den Fällen zu verhindern, in denen - aus welchen Gründen auch immer - die Bahnsteigtüren noch geöffnet sind, dies der dem Zugführer oder einer den Zug automatisch führenden Steuereinheit aufgrund einer Störung in der Kommunikationsverbindung nicht angezeigt wird.

Wird das erfindungsgemäße Verfahren zur Realisierung eines Backupsystems eingesetzt, bei dem eine Kommunikation zwischen einer die Bahnsteigtüren steuernden Steuereinheit und einer die Zugtüren steuernden Steuereinheit aufgebaut wird, kann das erfindungsgemäße Verfahren wie folgt arbeiten: nach der Einfahrt eines Zuges wird z.B. wie in der WO 2011/069503 A1 beschrieben der Aufbau einer Kommunikationsverbindung zwischen einer bahnsteigseitigen Türsteuereinheit und einer die Zugtüren steuernden Türsteuereinheit gestartet. Unabhängig von diesem Start des Aufbaus der Kommunikationsverbindung, die zustande kommen mag oder nicht, wird das korrekte Halten des Zuges an dem Bahnsteig erfaßt, insbesondere mittels dreier oben beschriebener Radsensoren oder in anderer, dem jeweiligen Einsatzort und den dort vorhandenen Möglichkeiten optimal angepaßter Weise.

Kommt eine Kommunikationsverbindung zustande, kann darüber das Öffnen und Schließen der Zug- und Bahnsteigtüren synchronisiert werden, z.B. derart, daß eine zugseitige Türsteuereinheit als Mastersystem das Öffnen und Schließen sowohl der Zug- als auch der Bahnsteigtüren auslöst.

Unabhängig von dem Bestehen einer Kommunikationsverbindung zwischen der bahnsteigseitigen und der zugseitigen Türsteuereinheit wird erfindungsgemäß das Öffnen und Schließen der Zugtüren des an dem Bahnsteig haltenden Zuges erfaßt. Dazu sind bahnsteigseitig im Bereich einer oder vorzugsweise mehrerer Bahnsteigtüren Laserscanner vorgesehen, die jeweils eine Zugtür oder, bei bestimmten Zugmodellen, den Bereich neben den geschlossenen Zugtüren, den die Türen beim Öffnen überdecken, eines am Bahnsteig haltenden Zuges abtasten, wobei durch entsprechende Auswertung der Signale das Öffnen und Schließen der Zugtüren erfaßt werden kann.

Um eine Redundanz in das System zu bringen, kann zusätzlich zu dem wenigstens einem Laserscanner insbesondere im Bereich einer oder mehrerer Bahnsteigtüren jeweils eine Kamera angebracht sein, die es ermöglicht, das Öffnen und Schließen der Zugtüren durch Auswerten von Videobildern der Zugtüren zu erfassen.

Das Öffnen und Schließen der Zugtüren kann zusätzlich auch durch Ultraschallaufzeitmessung mittels entsprechender, im Bereich der Bahnsteigtüren angeordneter Ultraschallsendeempfänger erfaßt werden.

Da RFID-Chips und die entsprechenden Leseeinheiten immer kostengünstiger werden und da zudem RFID-Chips leicht an Zugtüren angebracht werden können, ist es auch möglich, im Bereich der Bahnsteigtüren RFID-Chipleseeinheiten anzubringen, z.B. drei oder mehr Leseeinheiten nebeneinander, die eine Bewegung eines an einer Zugtür eines am Bahnsteig haltenden Zuges angebrachten RFID-Chips entlang dieser Sensoren und damit das Öffnen und Schließen der Zugtüren erfassen.

Da bei Zugtüren üblicherweise beim Öffnen und Schließen bestimmte charakteristische Geräusche und akustische Signale erzeugt werden, kann das Öffnen und Schließen der Zugtüren auch durch Auswerten eines mittels eines oder mehrerer im Bereich der Bahnsteigtüren angeordneter Mikrofone erfaßten akustischen Signals erfaßt werden.

Ist der Aufbau einer Kommunikationsverbindung zwischen einer bahnsteigseitigen Türsteuereinheit und einer die Zugtüren steuernden Steuereinheit vorgesehen, kann das Vorhandensein einer Störung in der Kommunikationsverbindung z.B. durch Vergleich der von den Mitteln zum Erfassen des korrekten Haltens eines Zuges gelieferten Daten mit den von den Mitteln zum Aufbauen einer Kommunikationsverbindung gelieferten Daten ermittelt werden. Beispielsweise kann es sein, daß die Mittel zum Erfassen des korrekten Haltens eines Zuges erfaßt haben, daß ein Zug am Bahnsteig in einer das Aus- und Einsteigen erlaubenden Position gehalten hat, daß aber keine Kommunikationsverbindung aufgebaut wurde. Auch kann es sein, daß zwar eine Kommunikationsverbindung zwischen der bahnsteigseitigen Türsteuereinheit und einer zugseitigen Türsteuereinheit aufgebaut wurde, daß aber aufgrund einer Störung in der Kommunikationsverbindung der bahnsteigseitigen Türsteuereinheit nicht angezeigt wird, daß die Zugtüren öffnen oder schließen, während die Mittel zum Erfassen des Öffnens und Schließens der Zugtüren eine Bewegung der Zugtüren erfassen. In solchen Fällen erhält die bahnsteigseitige Türsteuereinheit Autonomie gegenüber der zugseitigen Türsteuereinheit derart, daß sie nicht auf irgendwelche Informationen von der zugseitigen Türsteuereinheit warten muß, sondern auf Basis des erfaßten Öffnens und Schließens der Zugtüren das Öffnen und Schließen der Bahnsteigtüren steuern kann. Die Bahnsteigtüren folgen also in einem solchen Fall der Bewegung der Zugtüren, wobei vorteilhaft vorgesehen sein kann, daß die Geschwindigkeit, mit der sich die Bahnsteigtüren in Fällen einer Störung der Kommunikationsverbindung bewegen, geringfügig höher ist als in den Fall, in dem die Kommunikationsverbindung störungsfrei besteht, um sicherzustellen, daß es zwischen der Bewegung der Zugtüren und der Bewegung der Bahnsteigtüren nicht zu einem für die Reisenden merklichen Versatz kommt.

Vorteilhaft wird zumindest dann, wenn eine Störung der oben genannten Kommunikationsverbindung vorliegt, ein Wartesignal für den Zug erzeugt. Dabei kann vorgesehen sein, daß ein solches Wartesignal optisch in an sich bekannter Weise ausgegeben wird. Werden die Züge vollautomatisch, also ohne Zugführer betrieben, ist ein optisches Ausgeben nicht notwendig. Das Wartesignal kann in anderer maschinenlesbarer Weise ausgegeben werden, auch z.B. indirekt dadurch, daß dem Zug, wenn er elektrisch betrieben wird, nicht der zur Abfahrt notwendige Strom zugeführt wird, solange die Bahnsteigtüren geöffnet sind.

Da das Öffnen und Schließen der Zugtüren heutzutage in der Regel von der zugseitigen Türsteuerung zentral für alle Türen des Zuges so gesteuert wird, daß diese synchron öffnen und schließen, reicht es theoretisch aus, das Öffnen und Schließen einer Zugtür zu überwachen. Vorteilhaft ist jedoch vorgesehen, daß das Öffnen und Schließen wenigstens dreier räumlich versetzter Zugtüren, insbesondere einer Zugtür im vorderen Zugbereich, einer Zugtür im mittleren Zugbereich und einer Zugtür im hinteren Zugbereich erfaßt wird, und zwar vorzugsweise mittels dreier unabhängig voneinander arbeitender Sensoreinrichtungen, die vom Typ her gleich oder verschieden sein können. Auf solche Weise wird ein redundantes System erzeugt, das auch dann zuverlässig arbeitet, wenn eine Sensoreinrichtung ausfällt.

Das Ausfallen bzw. die Störung einer Sensoreinrichtung, z.B. einer der genannten Laserabtasteinrichtungen, kann dadurch festgestellt werden, daß die Ergebnisse aller drei Sensoreinrichtungen fortlaufend miteinander verglichen werden.

Die Erfindung betrifft schließlich auch die Verwendung einer Anordnung mit verschiedenen räumlich getrennten Sensoren zum Erfassen des korrekten Haltens eines Zuges an einem mit Bahnsteigtüren ausgerüsteten Bahnsteig und mit verschiedenen räumlich getrennten Sensoren zum Erfassen des Öffnens und Schließens der Zugtüren eines an dem Bahnsteig haltenden Zuges zur Realisierung eines Backup-Systems zur Steuerung des Öffnens und Schließens der Bahnsteigtüren. Dieses Backup-System übernimmt dann in den Fällen, in denen eine Kommunikationsverbindung zwischen einer bahnsteigseitigen Türsteuereinheit und einer die Zugtüren steuernden Steuereinheit nicht aufgebaut werden kann oder die Kommunikationsverbindung gestört ist, die Steuerung des Öffnens und Schließens der Bahnsteigtüren. Bei einem vollautomatisch arbeitenden System, bei dem fahrzeugführerlose Züge zentral gesteuert werden, ist die Steuereinheit, die die Zugtüren steuert, auch für die Steuerung der Bahnsteigtüren zuständig. Zur Gewährleistung eines reibungslosen Betriebes ist dann bahnsteigseitig eine Ersatzsteuereinheit vorgesehen, die, wenn keine Verbindung zu der zentralen Steuerung aufgebaut werden kann, das Öffnen und Schließen der Bahnsteigtüren auf Basis des erfaßten Öffnens und Schließen der Zugtüren übernimmt.

## Patentansprüche

1. Anordnung zur Steuerung von Bahnsteigtüren eines Bahnsteigs, umfassend
- eine bahnsteigseitige Türsteuereinheit zum Steuern des Öffnens und Schließens der Bahnsteigtüren,
**dadurch gekennzeichnet,**
- **dass** Mittel zum Erfassen des korrekten Haltens eines Zuges an dem Bahnsteig vorgesehen sind,
- **dass** wenigstens ein Laserscanner zum Erfassen des Öffnens und Schließens von Zugtüren eines an dem Bahnsteig haltenden Zuges vorgesehen ist,
- **dass** die bahnsteigseitige Türsteuereinheit dazu ausgebildet ist, das Öffnen und Schließen der Bahnsteigtüren auf Basis des mittels des wenigstens einen Laserscanners erfassten Öffnens und Schließens der Zugtüren zu steuern.

2. Anordnung nach Anspruch 1, **dadurch gekennzeichnet, dass** der wenigstens eine Laserscanner im Bereich einer Bahnsteigtür befestigt ist und einen bestimmten Flächen- oder Winkelbereich in einer Meßebene abtasten und den Abstand zwischen dem Laserscanner und einem davor befindlichen Objekt messen kann.

3. Anordnung nach Anspruch 1 oder 2, **dadurch gekennzeichnet, dass** Mittel zum Ausgeben eines Wartesignals für den Zug vorgesehen sind, die von der bahnsteigseitigen Türsteuereinheit gesteuert werden.

4. Anordnung nach einem der Ansprüche 1 bis 3, **dadurch gekennzeichnet, dass** zusätzlich zu dem wenigstens einen Laserscanner weitere Mittel zum Erfassen des Öffnens und Schließens von Zugtüren vorgesehen sind, die zumindest eines der folgenden Mittel umfassen: eine Kamera, ein Mikrofon, einen Ultraschallsendeempfänger, RFID-Chip-Leseeinheiten.

5. Anordnung nach einem der Ansprüche 1 bis 4, ferner umfassend
- Mittel zum Aufbauen einer Kommunikationsverbindung zwischen der bahnsteigseitigen Türsteuereinheit und einer das Öffnen und Schließen der Zugtüren eines an dem Bahnsteig haltenden Zuges steuernden Steuereinheit, und
- Mittel zum Erkennen einer Störung in der Kommunikationsverbindung zwischen der bahnsteigseitigen Türsteuereinheit und der zugseitigen Türsteuereinheit.

6. Verfahren zum Steuern von Bahnsteigtüren eines Bahnsteigs, umfassend
- Erfassen des korrekten Haltens eines Zuges an dem Bahnsteig,
- Erfassen des Öffnens und Schließens der Zugtüren des an dem Bahnsteig haltenden Zuges mittels wenigstens eines Laserscanners und
- Steuern des Öffnens und Schließens der Bahnsteigtüren auf Basis des erfassten Öffnens und Schließens der Zugtüren.

7. Verfahren nach Anspruch 6, **gekennzeichnet durch** Erzeugen eines Wartesignals für den Zug, solange die Bahnsteigtüren geöffnet sind.

8. Verfahren nach einem der Ansprüche 6 oder 7, **dadurch gekennzeichnet, dass** das Öffnen und Schließen der Zugtüren zusätzlich durch Auswerten von Videobildern der Zugtüren erfasst wird.

9. Verfahren nach einem der Ansprüche 6 bis 8, **dadurch gekennzeichnet, dass** das Öffnen und Schließen der Zugtüren zusätzlich durch Ultraschallaufzeitmessung erfasst wird.

10. Verfahren nach einem der Ansprüche 6 bis 9, **dadurch gekennzeichnet, dass** das Öffnen und Schließen der Zugtüren zusätzlich durch Auswerten eines akustischen Signals erfasst wird.

11. Verfahren nach einem der Ansprüche 6 bis 10, **dadurch gekennzeichnet, dass** das Öffnen und Schließen der Zugtüren zusätzlich durch Auswerten der Signale von RFID-Chip-Leseeinheiten erfasst wird.

12. Verfahren nach einem der Ansprüche 6 bis 11, **dadurch gekennzeichnet, dass** mittels wenigstens dreier unabhängig voneinander arbeitender Sensoreinrichtungen, insbesondere mittels dreier unabhängig voneinander arbeitender Laserscanner, das Öffnen und Schließen der Zugtüren erfasst wird.

13. Verfahren nach einem der Ansprüche 6 bis 12, ferner umfassend
- Starten des Aufbaus einer Kommunikationsverbindung zwischen einer bahnsteigseitigen Türsteuereinheit und einer die Zugtüren eines an dem Bahnsteig haltenden Zuges steuernden Steuereinheit,
- Ermitteln des Vorhandenseins einer Störung in der Kommunikationsverbindung zwischen der bahnsteigseitigen Türsteuereinheit und der die Zugtüren steuernden Steuereinheit und, bei Vorhandensein einer Störung in der Kommunikationsverbindung,
- Steuern des Öffnens und Schließens der Bahnsteigtüren auf Basis des erfassten Öffnens und Schließens der Zugtüren.

14. Verwendung einer Anordnung mit verschiedenen räumlich getrennten Sensoren zum Erfassen des korrekten Haltens eines Zuges an einem mit Bahnsteigtüren ausgerüsteten Bahnsteig und mit verschiedenen räumlich getrennten Laserscannern zum Erfassen des Öffnens und Schließens der Zugtüren eines an dem Bahnsteig haltenden Zuges zur Realisierung eines Backup-Systems zur Steuerung des Öffnens und Schließens der Bahnsteigtüren, das in den Fällen, in denen eine Kommunikationsverbindung zwischen einer bahnsteigseitigen Türsteuereinheit und einer die Zugtüren steuernden Steuereinheit nicht aufgebaut werden kann oder die Kommunikationsverbindung gestört ist, die Steuerung des Öffnens und Schließens der Bahnsteigtüren übernimmt.

## Claims

1. An arrangement for controlling platform doors of a platform, comprising
- a platform-side door control unit for controlling the opening and closing of the platform doors,
**characterised**
- **in that** means are provided for detecting the correct stopping of a train at the platform,
- **in that** at least one laser scanner is provided for detecting the opening and closing of train doors of a train stopping at the platform,
- **in that** the platform-side door control unit is constructed to control the opening and closing of the platform doors on the basis of the opening and closing of the train doors detected by means of the at least one laser scanner.

2. The arrangement according to claim 1, **characterised in that** the at least one laser scanner is fastened in the region of a platform door and can scan a certain area or angular region in a measurement plane and can measure the distance between the laser scanner and an object located in front of the same.

3. The arrangement according to claim 1 or 2, **characterised in that** means are provided for outputting a wait signal for the train, which means are controlled by the platform-side door control unit.

4. The arrangement according to one of claims 1 to 3, **characterised in that** in addition to the at least one laser scanner, further means are provided for detecting the opening and closing of train doors, which means comprise at least one of the following means: a camera, a microphone, an ultrasonic transceiver, RFID chip reading units.

5. The arrangement according to one of claims 1 to 4, further comprising
- means for establishing a communication connection between the platform-side door control unit and a control unit controlling the opening and closing of the train doors of a train stopping at the platform, and
- means for detecting a fault in the communication connection between the platform-side door control unit and the train-side door control unit.

6. A method for controlling platform doors of a platform, comprising
- detecting the correct stopping of a train at the platform,
- detecting the opening and closing of the train doors of the train stopping at the platform by means of at least one laser scanner, and
- controlling the opening and closing of the platform doors on the basis of the detected opening and closing of the train doors.

7. The method according to claim 6, **characterised by** generating of a wait signal for the train, as long as the platform doors are open.

8. The method according to one of claims 6 or 7, **characterised in that** the opening and closing of the train doors is additionally detected by analysing video images of the train doors.

9. The method according to one of claims 6 to 8, **characterised in that** the opening and closing of the train doors is additionally detected by ultrasonic run-time measurement.

10. The method according to one of claims 6 to 9, **characterised in that** the opening and closing of the train doors is additionally detected by analysing an acoustic signal.

11. The method according to one of claims 6 to 10, **characterised in that** the opening and closing of the train doors is additionally detected by analysing the signals from RFID chip reading units.

12. The method according to one of claims 6 to 11, **characterised in that** the opening and closing of the train doors is detected by means of at least three sensor apparatuses that operate independently of each other, particularly by means of three laser scanners that operate independently of each other.

13. The method according to one of claims 6 to 12, further comprising
- starting establishing a communication connection between a platform-side door control unit and a control unit controlling the train doors of a train stopping at the platform,
- determining the presence of a fault in the communication connection between the platform-side door control unit and the control unit controlling the train doors, and, if there is a fault present in the communication connection,
- controlling the opening and closing of the platform doors on the basis of the detected opening and closing of the train doors.

14. A use of an arrangement with various spatially separated sensors for detecting the correct stopping of a train at a platform equipped with platform doors and with various spatially separated laser scanners for detecting the opening and closing of the train doors of a train stopping at the platform for realising a back-up system for controlling the opening and closing of the platform doors, which takes over the control of the opening and closing of the platform doors in the cases in which a communication connection between a platform-side door control unit and a control unit controlling the train doors cannot be established or the communication connection is disrupted.

## Revendications

1. Agencement de commande de portes palières d'un quai, comprenant
- une unité côté quai de commande de portes destinée à commander l'ouverture et la fermeture des portes palières,
**caractérisé par le fait**
- **que** des moyens de détection de l'arrêt correct d'un train sur le quai sont prévus,
- **qu'**au moins un scanner laser de détection de l'ouverture et de la fermeture de portes de train d'un train s'arrêtant sur le quai est prévu,
- **que** ladite unité côté quai de commande de portes est adaptée pour commander l'ouverture et la fermeture des portes palières sur la base de l'ouverture et de la fermeture des portes de train, détectées au moyen dudit au moins un scanner laser.

2. Agencement selon la revendication 1, **caractérisé par le fait que** ledit au moins un scanner laser est fixé au niveau d'une porte palière et est apte à balayer une zone déterminée de surface ou angulaire dans un plan de mesure et à mesurer la distance entre ledit scanner laser et un objet se trouvant devant celui-ci.

3. Agencement selon la revendication 1 ou 2, **caractérisé par le fait que** des moyens destinés à émettre un signal d'attente pour le train sont prévus qui sont commandés par ladite unité côté quai de commande de portes.

4. Agencement selon l'une quelconque des revendications 1 à 3, **caractérisé par le fait que**, en plus dudit au moins un scanner laser, d'autres moyens de détection de l'ouverture et de la fermeture de portes de train sont prévus qui comprennent l'un au moins des moyens suivants : une caméra, un microphone, un émetteur-récepteur à ultrasons, des unités de lecture de puces RFID.

5. Agencement selon l'une quelconque des revendications 1 à 4, comprenant en outre
- des moyens d'établissement d'une liaison de communication entre ladite unité côté quai de commande de portes et une unité de commande commandant l'ouverture et la fermeture des portes de train d'un train s'arrêtant sur le quai, et
- des moyens de détection d'une perturbation sur la liaison de communication entre ladite unité côté quai de commande de portes et ladite unité côté train de commande de portes.

6. Procédé de commande de portes palières d'un quai, comprenant
- la détection de l'arrêt correct d'un train sur le quai,
- la détection de l'ouverture et de la fermeture des portes de train du train s'arrêtant sur le quai, au moyen d'au moins un scanner laser et
- la commande de l'ouverture et de la fermeture des portes palières sur la base de l'ouverture et de la fermeture détectées des portes de train.

7. Procédé selon la revendication 6, **caractérisé par** la génération d'un signal d'attente pour le train tant que les portes palières sont ouvertes.

8. Procédé selon l'une quelconque des revendications 6 ou 7, **caractérisé par le fait que** l'ouverture et la fermeture des portes de train est détectée en sus en exploitant des images vidéo des portes de train.

9. Procédé selon l'une quelconque des revendications 6 à 8, **caractérisé par le fait que** l'ouverture et la fermeture des portes de train est détectée en sus par la mesure du temps de propagation des ultrasons.

10. Procédé selon l'une quelconque des revendications 6 à 9, **caractérisé par le fait que** l'ouverture et la fermeture des portes de train est détectée en sus en exploitant un signal acoustique.

11. Procédé selon l'une quelconque des revendications 6 à 10, **caractérisé par le fait que** l'ouverture et la fermeture des portes de train est détectée en sus en exploitant les signaux d'unités de lecture de puces RFID.

12. Procédé selon l'une quelconque des revendications 6 à 11, **caractérisé par le fait que** l'ouverture et la fermeture des portes de train est détectée au moyen d'au moins trois dispositifs à capteur travaillant indépendamment les uns des autres, en particulier au moyen de trois scanners laser travaillant indépendamment les uns des autres.

13. Procédé selon l'une quelconque des revendications 6 à 12, comprenant en outre
- commencer à établir une liaison de communication entre une unité côté quai de commande de portes et une unité de commande commandant les portes de train d'un train s'arrêtant sur le quai,
- détecter la présence d'une perturbation sur la liaison de communication entre ladite unité côté quai de commande de portes et ladite unité de commande commandant les portes de train, et, en présence d'une perturbation sur la liaison de communication,
- commander l'ouverture et la fermeture des portes palières sur la base de l'ouverture et de la fermeture détectées des portes de trains.

14. Utilisation d'un agencement comprenant des capteurs différents séparés dans l'espace et destinés à détecter l'arrêt correct d'un train sur un quai équipé de portes palières, ainsi que des scanners laser différents séparés dans l'espace et destinés à détecter l'ouverture et la fermeture des portes de train d'un train s'arrêtant sur le quai, pour réaliser un système de sauvegarde destiné à commander l'ouverture et la fermeture des portes palières, qui, au cas où une liaison de communication entre une unité côté quai de commande de portes et une unité de commande commandant les portes de train ne pourrait pas être établie ou où la liaison de communication serait perturbée, prend en charge la commande de l'ouverture et de la fermeture des portes palières.
